# EUROPÄISCHE PATENTSCHRIFT

(11) **EP 0 023 619 B1**
(45) Veröffentlichungstag und Bekanntmachung des Hinweises auf die Patenterteilung: **10.10.1984**
(21) Anmeldenummer: 80104082.5
(22) Anmeldetag: 15.07.1980
(51) Int. Cl.: E21D 11/22

(54) **Spannverbindungspaar**
Two-part clamping device
Dispositif de serrage en deux parties

(30) Priorität: 03.08.1979 DE 2931502
(43) Veröffentlichungstag der Anmeldung: 11.02.1981
(73) Patentinhaber: Hoesch Aktiengesellschaft, 44145 Dortmund (DE)
(72) Erfinder: vom Felde, Hans Werner Dr, Dipl.-Volkswirt, D-5800 Hagen (DE)

## Beschreibung

Die Erfindung betrifft ein Spannverbindungspaar für ineinanderliegende, sich flächig aufeinander abstützende Enden von rinnenförmigen Grubenausbaurahmen, deren Spannverbindungen das streckenseitige Ausbauprofil untergreifende, an dessen Flanschen anliegende Halbschellen aufweisen, deren Flansche von den Schäften von Hakenkopfschrauben durchsetzt sind, deren Hakenköpfe die Flansche des stoßseitigen Ausbauprofils übergreifen und auf deren Enden Spannmuttern aufgeschraubt sind, die sich auf den dem stoßseitigen Ausbauprofil abgewandten Seiten der Flansche der Halbschellen abstützen, wobei die dem Ende des stoßseitigen Ausbauprofils zugeordnete Spannverbindungen eine dieses überbrückende Lasche aufweist, welche für die Hakenköpfe der Schrauben dieser Spannverbindung mit je einer Durchtrittsöffnung versehen ist sowie mit einem dem stoßseitigen Ausbauprofil zugeordneten Mitnehmer ausgerüstet ist, und an der Halbschelle der dem Ende des streckenseitigen Ausbauprofils zugeordneten Spannverbindung ein Mitnehmer vorgesehen ist, welcher dem strekkenseitigen Ausbauprofil zugeordnet ist.

Ein Spannverbindungspaar vorgenannter Art ist bekannt durch die DE-PS 2 547 407. An einer Überlappungsstelle sind zwei Spannverbindungen vorgesehen, die mit Abstand zueinander angeordnet sind. Die Segmente mehrteiliger Ausbaurahmen aus Rinnenprofilen stehen in den Überlappungsbereichen infolge des Einschubs usw. zueinander unter sehr starker Spannung. Diese Spannungen müssen von den Verbindungen aufgenommen werden. Die Segmente derartiger Ausbaubögen müssen z. B. im Übergangsbereich Streb/Strecke oder beim Ausrauben der Bögen voneinander gelöst werden.

Insbesondere die Spannverbindung, die der Stirnseite des stoßseitigen Ausbauprofils zugeordnet ist, gerät unter starke Spannungen, während die der Stirnseite des streckenseitigen Profils zugeordnete Spannverbindung geringer belastet ist. Dies beruht darauf, weil unter der Wirkung der aus der Beanspruchung des Ausbaurahmens entstehenden Spannungen, insbesondere Biegespannungen in der Ausbauebene, sich ein Kräftepaar an einem kleinen Hebelarm ausbildet mit einer Zugkraft-Komponente an der Spannverbindung, die der Stirnseite des stoßseitigen Profils zugeordnet ist und mit einer Druckkraft-Komponente an der Verbindung, die der Stirnseite des streckenseitigen Ausbauprofils zugeordnet ist. Deshalb werden beim Entfernen der Verbindungen zuerst die der Stirnseite der streckenseitigen Profile zugeordneten Verbindung gelöst. Dies kann gefahrlos durchgeführt werden. Werden nunmehr die Schrauben der der Stirnseite des stoßseitigen Profils zugeordneten Verbindung gelöst, gerät die letzte noch nicht gelöste Schraube dieser Verbindung unter erhöhte Spannung, u. U. in solchem Ausmaße, daß die Mutter von der Schraube abgezo gen werden kann, wenn diese nur noch mit 1 bis 2 Gewindegängen mit der Schraube in Eingriff steht. Dies stellt eine nicht erhebliche Unfallgefahr dar. Dieser Zusammenhang gilt um so mehr, je mehr schwerere Ausbauprofile unter Tage eingesetzt werden müssen.

Um diesen Nachteil zu vermeiden ist es bekannt, eine Raubeinrichtung zu verwenden, welche eine zweiteilige Raubgabel aufweist, die in einer Traverse schwenkbar gelagert ist. In die Traverse ist ein Hydraulikzylinder mit Bajonettverschluß einsetzbar. Beim Lösen der Spannverbindung wird die Raubgabel auf die Lasche der Spannverbindung aufgesetzt, während sich der Kolben des Hydraulikzylinders streckenseitig an der Halbschelle der Verbindung abstützt. Durch Beaufschlagen des Hydraulikzylinders wird die Spannverbindung entlastet, so daß die Muttern gefahrlos von den Schrauben entfernt werden können. Diese bekannte Raubvorrichtung hat jedoch den Nachteil, daß sich die Raubgabel nicht ohne weiteres auf die stoßseitige Lasche aufsetzen läßt, wenn in die Strecke gedrücktes Verzugsmaterial und Gestein dies nicht zulassen. Außerdem verfügt die Raubvorrichtung über ein vergleichsweise hohes Gewicht und die Beaufschlagung des Zylinders mit hydraulischem Druck erfordert eine relativ lange Zeit, so daß deren Handhabung erschwert ist, was oftmals dazu führt, daß die Raubgabel nicht verwendet wird, was aber mit erheblichen Gefahren verbunden ist.

Durch die DE-U-1 816 715 ist eine gleitende, mehrteilige Spannverbindung für die ineinanderliegenden, sich flächig aufeinander abstützenden Enden von Rinnenprofilen von Grubenausbaurahmen bekannt. Diese weist eine das strekkenseitige Ausbauprofil untergreifende Halbschelle und eine das stoßseitige Ausbauprofil überbrückende Lasche auf. Halbschelle und Lasche sind von den Schäften von zylindrischen Befestigungsschrauben durchsetzt, auf deren Enden Spannmuttern aufgeschraubt sind, die sich auf den dem stoßseitigen Ausbauprofil abgewandten Seiten der Flansche der Halbschellen abstützen. Die Halbschelle ist geteilt ausgebildet und deren Teile sind in den Bereichen ihrer Teilung durch Schraubbolzen mit aufgeschraubten Muttern lösbar miteinander verbunden. Bei einer Ausführungsform sind zwischen den Halbschalen und den Flanschen des streckenseitigen Profils beiderseits desselben Doppelkeile vorgesehen, während diese bei einer weiteren Ausführung auch fortgelassen sein können. Der Zweck dieser Spannverbindung besteht darin, eine gleitende Verbindung für Ausbaurahmen zu schaffen, welche es ermöglicht, daß der Benutzer während des Betriebes den eingestellten Festzug verändern kann, entweder um zu vermeiden, daß die auf den Rahmen ausgeübten Druckwirkungen eine übermäßige Verengung des Querschnittes des Stollens oder aber eine Verformung seiner Bestandteile zur Folge haben, oder um ohne Ausbau während das Betriebes die Wi derstandsfähigkeit der Verbindungen den Bean spruchungen anzupassen, denen sie ausgesetzt sind. Während des Betriebes ist es somit möglich, die Keile weit herauszuziehen, um die die beiden Teile der Halbschelle vereinigende Mutter etwas zu lösen, um einem großen, vorübergehenden Druck des Gebäudes nachzugeben. Sobald dieser nachläßt, können die Keile von neuem eingedrückt und die vorerwähnte Mutter wieder festgezogen werden, um den größten Gleitwiderstand herzustellen.

Von diesem Stand der Technik ausgehend liegt der Erfindung die Aufgabe zugrunde, ein Spannverbindungspaar der eingangs genannten Art dahingehend zu verbessern, daß dieses ein gefahrloses Lösen der Spannverbindungen ohne Verwendung besonderer Hilfsmittel ermöglicht.

Gemäß der Erfindung wird dies dadurch erreicht, daß mindestens die Halbschelle der dem Ende des stoßseitigen Ausbauprofils zugeordneten Spannverbindung aus zwei Teilen besteht, welche in den Bereichen ihrer Kontaktfläche lösbar miteinander verbunden sind, wobei die sich berührenden Konturen von Halbschellen und streckenseitigem Ausbauprofil sowie die Durchtrittsöffnungen in der Lasche derart geformt sind, daß durch Lösen der beiden Teile eine Spreizbewegung von Hakenkopfschrauben und Halbschellen-Teilen erfolgt, die ein reibungsbehindertes und begrenztes Abrutschen des strekkenseitigen Ausbauprofils ermöglicht. Durch diese Ausgestaltung wird erreicht, daß die Teile der Halbschelle nach Lösen ihrer Verbindung unter der Wirkung der Spannung zwischen den ineinanderliegenden Enden des streckenseitigen und stoßseitigen Ausbauprofils auseinanderklaffen, wobei die Hakenkopfschrauben eine Schwenkbewegung ausführen und die Teile der Halbschelle außen am streckenseitigen Ausbauprofil aufwärts rutschen, wobei durch die Formgebung der Teile und ggf. ihre Anlage am Stoß (Verzug, Gestein) eine nicht unerhebliche Bremswirkung erreicht wird. Die Verbindungsstelle der beiden Teile der Halbschelle ist leicht zugänglich, so daß diese ohne Behinderung durch Gestein oder Verzug gelöst werden kann. Außerdem ist eine besondere Raubvorrichtung nicht mehr erforderlich, sondern lediglich ein Werkzeug, um die Verbindung der beiden Halbschellenteile zu lösen, was in einfacher Weise durchführbar ist.

Vorteilhaft ist die Halbschelle hälftig unterteilt, so daß beide Teile identisch ausgebildet und mit demselben Werkzeug herstellbar sind. Die Unterteilung befindet sich im mittigen Bereich des Bodens des streckenseitigen Ausbauprofils, welcher leicht zugänglich ist.

Gemäß einem weiteren Merkmal der Erfindung weisen die Teile der Halbschelle in den Bereichen ihrer Teilung einander zugeordnete, gestufte Teilungsflächen auf, die formschlüssig ineinandergreifen. Diese Ausführung ergibt einen Formschluß in jeder Richtung, so daß die Befestigungsmittel nicht oder allenfalls nur geringfiigin auf Scherung boansprm;ht worden.

Gemäß einem weiteren Vorschlag der Erfin. dung sind die Teile der Halbschelle in den Bereichen ihrer Teilung mit vorragenden, einander zu geordneten Ansätzen ausgerüstet, die der Anbringung des oder der Befestigungsmittel dienen. Die Ansätze können flanschartig ausgebildet und mit miteinander fluchtenden Durchtrittsöffnungen versehen sein, in die ein oder mehrere, die Teile der Halbschelle miteinander verbindende Befestigungsmittel eingesetzt sind. Als Befestigungsmittel können bei dieser Ausführung Schwerspannstifte, Schraubbolzen, Augenbolzen usw. dienen, die ggf. durch Splinte, Sprengringe usw. gesichert sein können. Es ist jedoch auch möglich, die Ansätze der beiden Teile derart zu formen, daß diese einen säulen-oder rohrartigen Körper bilden. An ihren unteren Rändern weisen diese sich zu einem geschlossenen Ring ergänzende Wulste auf, die von einem oder mehreren Befestigungsmitteln umgriffen sind, beispielsweise in Form von schellenartigen Ringen usw.

Das Lösen der Befestigungsmittel kann aus gesichertem Feld vorgenommen werden durch Drücken, Ziehen, Sprengen usw. der Befestigungsmittel.

Nach einem weiteren Vorschlag der Erfindung besitzt die Mitnahme der Hakenschrauben bewirkende Lasche einen etwa brillenförmigen Grundriß, dessen beide äußeren Teile in einer Parallelebene zur Ebene des mittleren Teils angeordnet sind, wobei in den Ausnehmungen der Lasche Abstützflächen für die Hakenkopfschrauben vorgesehen sind, die in der Mittenlängsachse der Ausnehmungen in den Randbereichen der Laschen in die Ränder der Ausnehmungen übergehen. Diese Ausbildung der Laschen bringt es mit sich, daß nach dem Lösen der Befestigungsmittel der beiden Teile der Halbschelle die Hakenkopfschrauben eine Schwenkbewegung ausführen können, wobei sich die freien Enden ihrer Köpfe weiter in das innere Profil hineinschieben und ihre mit den Schrauben versehenen Enden unter Aufklaffung der beiden Teile der Halbschelle sich von den Ausbauprofilen wegschwenken.

Ein Ausführungsbeispiel der Erfindung ist an Hand der Zeichnung näher erläutert, und zwar zeigt
Fig. 1 in abgebrochener Darstellung eine Spannverbindung in Seitenansicht in bekannter Ausführung,
Fig. 2 eine Vorderansicht der Fig. 1,
Fig. 3 eine Vorderansicht der Halbschelle gemäß der Erfindung,
Fig. 4 eine Draufsicht der Fig. 3,
Fig. 5 eine Seitenansicht der Fig. 3,
Fig. 6 eine Vorderansicht einer anderen Ausführungsform der Halbschelle,
Fig. 7 eine Draufsicht der Fig. 6,
Fig. 8 eine Seitenansicht der Fig. 6,
Fig. eine Draufsicht eines Teils der Halbschelle,
Fig. 10 eine Draufsicht der Lasche,
Fig. 11 eine teilweise geschnittene Vorderansicht der Fig. 10 gemäß der Linie X-X der Fig. 10 und
Fig. 12 eine Vorderansicht der Fig. 1, jedoch mit gelösten Teilen der Halbschelle.

Das dem Gebirge zugewandte Ausbauprofil ist als stoßseitiges Ausbauprofil 1 bezeichnet und liegt in dem sich mit ihm überlappenden streckenseitigen Ausbauprofil 2. Die beiden Profile sind deckungsgleich und stützen sich im bodennahen Bereich und an den allgemein mit 3 und 4 bezeichneten Stegen aufeinander ab. An ihren Enden gehen die Stege 3,4 in die Flansche 5 und 6 über.

An der Überlappung werden die Profile mittels der beiden Spannverbindungen A und B verbunden. Die Spannverbindung A ist der Stirnseite 7 des stoßseitigen Ausbaupofils 1 zugeordnet, während die Spannverbindung B der Stirnseite 8 des streckenseitigen Profils 2 zugeordnet ist.

Die Spannverbindung A weist eine das strekkenseitige Ausbauprofil 2 untergreifende Halbschelle 9 auf sowie eine das stoßseitige Ausbauprofil 1 überbrückende Lasche 10. Halbschelle 9 und Lasche 10 sind von den Schäften der Befestigungsschrauben 11 durchsetzt, die als Hakenkopfschrauben ausgeführt sind. Auf die Enden der Befestigungsschrauben 11 sind Spannmuttern 12 aufgeschraubt, die sich auf den dem stoßseitigen Ausbauprofil 1 abgewandten Seiten der Flansche 13 der Halbschelle 9 abstützen. Die Flansche 13 der Halbschelle 9 liegen an den Unterseiten der Flansche 6 des streckenseitigen Ausbauprofils 2 an. Die Flansche 13 der Halbschelle 9 sowie die Außenbereiche der Lasche 10 sind mit Durchtrittsöffnungen versehen, die von den Befestigungsschrauben 11 durchsetzt sind.

Bei der Spannverbindung B sind an die Halbschelle 9' zwei Mitnehmer 14 angeschmiedet, die an der Stirnseite 8 des streckenseitigen Ausbauprofils 2 anliegen.

Die Mitnehmer 14 der Halbschelle 9' der Spannverbindung B entsprechen in ihrer Wirkung der des Mitnehmers 15 der Lasche 10 der Spannverbindung A, welcher gegen die Stirnseite 7 des stoßseitigen Ausbauprofils 1 anliegt.

Die Wirkungsweise einer aus den beiden Spannverbindungen A, B bestehenden Verbindung ist an sich bekannt durch die DE-PS-2 547 407, auf die zur Vermeidung von Wiederholungen insoweit Bezug genommen wird.

Die erfindungsgemäße Verbindung ist aus Fig. 3 bis 9 ersichtlich. Danach ist die Halbschelle 9 geteilt ausgebildet, und zwar genau hälftig, so daß sich die beiden identischen Teile 16 ergeben. Im Bereich ihrer Teilungsfläche 17 sind die Teile 16 mit einer Abstufung 18 versehen, welche einen Formschluß in jeder Richtung der Halbschelle 9 ergibt. Die Abstufung 18 muß nicht geradlinig verlaufen, damit identische Halbschellenhälften gegeben sind.

Die Teile 16 der Halbschelle 9 sind in den Bereichen ihrer Teilung 17 mit vorragenden, einander zugeordneten Ansätzen 19 ausgerüstet, die der Verbindung der beiden Teile 16 miteinander dienen.

Bei der Ausführung nach Fig.3-5 sind die vorragenden Ansätze 19 flanschartig ausgebildet und mit miteinander fluchtenden Durchtrittsöffnungen 20 versehen, in die ein die Teile 16 miteinander verbindendes Befestigungsmittel eingesetzt ist, z. B. ein Augenbolzen, welcher im einzelnen nicht dargestellt ist.

Bei der Ausführung nach Fig.6-8 sind die vorragenden Ansätze 19 derart geformt, daß diese einen säulen- oder rohrartigen Körper bilden, dessen Querschnitt im dargestellten Ausführungsbeispiel etwa rechteckförmig ist. An ihren unteren Rändern weisen die Ansätze 19 sich zu einem geschlossenen Ring 21 ergänzende Wulste auf. Die Ansätze 19 sind von einem nicht weiter dargestellten Befestigungsmittel, z. B. einem schellenförmigen Ring od. dgl., umgriffen, so daß die beiden Teile 16 der Halbschelle 9 miteinander verbunden sind.

Aus Fig. 10 und 11 ist der Aufbau der Lasche 10 ersichtlich, welcher einen annähernd brillenförmigen Grundriß besitzt, so daß sich ein mittlerer bügelförmiger Abschnitt 22 von den beiden sich daran jeweils anschließenden Außenbereichen 23, 24 unterscheiden läßt. Der bügelförmige Abschnitt 22 liegt in der Hauptebene der Lasche 10, während die Außenbereiche 23, 24 in einer zur Ebene des bügelförmigen Abschnitts 22 parallelen Ebene angeordnet sind, wie Fig. 11 erkennen läßt. Im mittleren Abschnitt 22 sowie in den Außenbereichen 23, 24 sind Ausnehmungen 25, 26 vorgesehen, die von den Schäften und Kopfbereichen der Befestigungsschrauben 11 durchsetzt sind. In den Ausnehmungen 25, 26 der Lasche 10 sind Abstützflächen 27 für die Befestigungsschrauben vorgesehen, die in der Mittenlängsachse 28 der Ausnehmungen 25, 26 in den Außenbereichen 23, 24 der Lasche in die Ränder der Ausnehmungen 25, 26 übergehen, d. h. mit diesen verlaufen. Diese Ausgestaltung der Abstützflächen 27 ergibt die Möglichkeit einer Schwenkbewegung für die Befestigungsschrauben 11, wie im einzelnen nachstehend an Hand der Fig. 12 erläutert ist.

Nach Lösen des nicht weiter dargestellten Befestigungsmittels aus bzw. von den Ansätzen 19 der Teile 16 der Halbschelle 9 klafft die Spannverbindung A auseinander und nimmt die in Fig. 12 gezeichnete Lage ein. Beim Auseinanderklaffen der Teile 16 der Halbschelle 9 führen die Befestigungsschrauben 11 eine Schwenkbewegung aus, wobei sich deren hakenförmige Teile weiter in das Innere des stoßseitigen Ausbauprofils 1 hineinbewegen, während die Enden der Befestigungsschrauben 11 von den Ausbauprofilen 1 weggeschwenkt werden. Gleichzeitig heben sich die ineinanderliegenden Enden der Ausbauprofile 1, 2 unter Abbau ihrer Spannung voneinander ab, so daß sich zwischen diesen ein Zwischenraum ergibt.

Es ist besonders vorteilhaft, daß die erfindungsgemäße Spannverbindung A im geteilten Zustand nach über Tage gebracht werden kann, wo diese ggf. nach Überprüfung und Auseinanderbau der Einzelteile für einen neuen Einsatz unter Tage vorbereitet werden können.

Bei der Aufklaffbewegung rutschen die Flansche 13 der Halbschelle 9 an den Außenseiten der Flansche 6 des streckenseitigen Ausbauprofils 2 entlang, so daß sich wegen des Reibens dieser Teile aufeinander, insbesondere durch das Auseinanderspreizen, eine hohe Bremswirkung ergibt, was ein ungefährliches Auseinanderklaffen der Teile 16 der Halbschelle 9 mit sich bringt, ferner zusätzlich auch dann, wenn Verzugsmaterial und Gestein dicht an den Verbindungen anliegen.

Das Lösen des nicht weiter dargestellten Befestigungsmittels kann aus gesichertem Feld erfolgen, wobei die Möglichkeit besteht, die Verbindungsstelle der beiden Teile 16 mit einem Auffangkorb, -netz o. dgl. auszurüsten, so daß ein unter der Spannung der ineinanderliegenden Enden der Ausbauprofile etwa nach Lösen hinausgeschleuderter Bolzen o. dgl. aufgefangen werden kann.

## Patentansprüche

1. Spannverbindungspaar für ineinanderliegende, sich flächig aufeinander abstützende Enden von rinnenförmigen Grubenausbaurahmen, deren Spannverbindung (A, B) das streckenseitige Ausbauprofil (2) untergreifende, an dessen Flanschen (6) anliegende Halbschellen (9,9') aufweisen, deren Flansche (13) von den Schäften von Hakenkopfschrauben (11) durchsetzt sind, deren Hakenköpfe die Flansche (5) des stoßseitigen Ausbauprofils (1) übergreifen und auf deren Enden Spannmuttern (12) aufgeschraubt sind, die sich auf den dem stoßseitigen Ausbauprofil (1) abgewandten Seiten der Flansche (13) der Halbschellen (9, 9') abstützen, wobei die dem Ende des stoßseitigen Ausbauprofils (1) zugeordnete Spannverbindung (A) eine dieses überbrückende Lasche (10) aufweist, welche für die Hakenköpfe der Schrauben (11) dieser Spannverbindung (A) mit je einer Durchtrittsöffnung (25, 26) versehen ist sowie mit einem dem stoßseitigen Ausbauprofil (1) zugeordneten Mitnehmer (15) ausgerüstet ist, und an der Halbschelle (9') der dem Ende des streckenseitigen Ausbauprofils (2) zugeordneten Spannverbindung (B) ein Mitnehmer (14) vorgesehen ist, welcher dem streckenseitigen Ausbauprofil (2) zugeordnet ist, dadurch gekennzeichnet, daß mindestens die Halbschelle (9) der dem Ende des stoßseitigen Ausbauprofils zugeordneten Spannverbindung (A) aus zwei Teilen (16) besteht, welche in den Bereichen ihrer Kontaktfläche (17) lösbar miteinander verbunden sind, wobei die sich berührenden Konturen von Halbschelle (9) und streckenseitigem Ausbauprofil (2) sowie die Durchtrittsöffnungen (25, 26) in der Lasche (10) derart geformt sind, daß durch Lösen der beiden Teile (16) eine Spreizbewegung von Hakenkopfschrauben (11) und Halbschellen-Teilen (16) erfolgt, die ein reibungsbehindertes und begrenztes Abrutschen des streckenseitigen Ausbauprofils (2) ermöglicht.

2. Spannverbindungspaar nach Anspruch 1, dadurch gekennzeichnet, daß die Halbschelle (9) hälftig unterteilt ist.

3. Spannverbindungspaar nach Anspruch 1 oder 2, dadurch gekennzeichnet, daß die Teile (16) der Halbschelle (9) in den Bereichen ihrer Kontaktfläche (17) einander zugeordnete Abstufungen (18) aufweisen, die formschlüssig ineinandergreifen.

4. Spannverbindungspaar nach Anspruch 1 oder einem der vorhergehenden, dadurch gekennzeichnet, daß die Teile (16) der Halbschelle (9) in den Bereichen ihrer Kontaktflächen (17) mit vorragenden, einander zugeordneten Ansätzen (19) ausgerüstet sind.

5. Spannverbindungspaar nach Anspruch 4, dadurch gekennzeichnet, daß die Ansätze (19) flanschartig ausgebildet und mit miteinander fluchtenden Durchtrittsöffnungen (20) versehen sind, in die ein oder mehrere, die Teile (16) der Halbschelle (9) miteinander verbindende Befestigungsmittel eingesetzt sind.

6. Spannverbindungspaar nach Anspruch 4, dadurch gekennzeichnet, daß die Ansätze (19) der beiden Teile (16) derart geformt sind, daß diese einen säulen- oder rohrartigen Körper bilden.

7. Spannverbindungspaar nach Anspruch 6, dadurch gekennzeichnet, daß die Ansätze (19) an ihren unteren Rändern sich zu einem geschlossenen Ring (21) ergänzende Wulste aufweisen.

8. Spannverbindungspaar nach Anspruch 6 oder 7, dadurch gekennzeichnet, daß die Ansätze (19) von einem oder mehreren Befestigungsmitteln untergriffen sind.

9. Spannverbindungspaar nach Anspruch 1 oder einem der vorhergehenden, dadurch gekennzeichnet, daß die Lasche (10) einen etwa brillenförmigen Grundriß besitzt, dessen beide Außenbereiche (23, 24) in einer Parallelebene zur Ebene des bügelförmigen Abschnitts (22) angeordnet sind und daß in den Ausnehmungen (25, 26) der Laschen (10) Abstützflächen (27) für die Köpfe der Befestigungsschrauben (11) vorgesehen sind, die in der Mittenlängsachse (28) der Ausnehmungen (25, 26) in den Randbereichen (23, 24) der Lasche (10) in die Ränder der Ausnehmungen (25,26) übergehen.

## Claims

1. Pair of connecting strainers for interlocated reiprocally braced ends of channel-shaped mine-lining frames, of which the clamping connectors (A, B) comprise, engaging under the gallery-side lining profile (2) and bearing on the flanges (6) thereof, half-clamps (9, 9'), the flanges (13) of which are traversed by the shanks of hook-head bolts (11), the hook heads of which engage over the flanges (5) of the face-side lining profile (1) and bolted onto the ends of which are clamping nuts (12) which are braced on those sides of the flanges (13) of the half-clamps (9, 9') which are remote from the face-side lining profile (1), the clamping connector (A), which is associated with the end of the face-side lining profile (1) having, to bridge this, a cover plate (10) provided, for the hook heads of the bolts (11) of the clamping connector (A), with in each case a throughway aperture (25, 26) and with a drive member (15) associated with the face-side lining profile (1), a drive member (14) being provided on the halb-clamp (9') of the clamping connector (B) associated with the end of the gallery-side lining profile (2) and being associated with the gallery-side lining profile (2), characterised in that at least the half-clamp (9) of the clamping connector (A) which is associated with the face-side lining profile consists of two parts (16) which are separably connected to each other in the regions of their contacting face (17), the mutually contacting contours of half-clamp (9) and gallery-side lining profile (12) and the throughway apertures (25, 26) in the cover plate (10) being so formed that by separating the two parts (12), it is possible to bring about an opening-out movement of hook-head bolts (11) and half-clamp parts (16), permitting of a friction-inhibited and limited slipping of the gallery-side lining profile (2).

2. Pair of connecting strainers according to claim 1, characterised in that the half-clamp (9) is sub-divided into halves.

3. Pair of connecting strainers according to claim 1 or 2, characterised in that the parts (16) of the halb-clamp (9) have in the regions of their contacting face (17) mutually associated stepped portions (18) which engage into one another in a form-locking fashion.

4. Pair of connecting strainers according to claim 1 or one of the preceding claims, characterised in that the parts (16) of the half-clamp (9) are provided in the regions of their contacting face (17) with protruding and mutually associated lugs (19).

5. Pair of connecting strainers according to claim 4, characterised in that the lugs (19) are of flange-like construction and are provided with mutually aligned throughway apertures (20) into which are inserted one or more fixing means which connect to one another the parts (16) of the half-clamp (9).

6. Pair of connecting strainers according to claim 4, characterised in that the lugs (19) of the two parts (16) are so shaped that they form a column ortube-like member.

7. Pair of connecting streiners according to claim 6, characterised in that at their bottom edges, the lugs (19) have beads which supplement the lugs so that they form a closed ring (21).

8. Pair of connecting strainers according to claim 6 or 7, characterised in that the lugs (19) habe one or a plurality of fixing means engaging underneath them.

9. Pair of connecting strainers according to claim 1 or one of the preceding claims, characterised in that the cover plate (10) has a more or less spectacle-shaped plan view, the two outer zones (23, 24) being disposed in a plane parallel with the plane of the stirrup-shaped portion (22) and in that there are in the cut-outs (25, 26) of the cover plate (10) supporting faces (27) for the heads of the fixing bolts (11), which, in the central longitudinal axis (28) of the cut-outs (25, 26) in the marginal zones (23, 24) of the cover plate (10), merge into the edges of the cut-outs (25, 26).

## Revendications

1. Paire de moyens de bridage pour extrémités de cadres de soutènement minier mutuellement emboîtées et surfaciquement appuyées l'une sur l'autre, dont les moyens de bridage (A, B) présentent des demi-colliers qui passent sous le profilé de soutènement (2) situé côté galerie et s'appliquent contre les ailes (6) de celui-ci, et dont les ailes (13) sont traversées par les tiges de vis (11) à tête en forme de crochet passant par dessus les ailes (5) du profilé de soutènement situé côté paroi, des écrous de serrage (12) étant vissés sur les extrémités desdites vis et s'appuyant sur le côté des ailes (13) des demi-colliers (9, 9') non tourné vers le profilé de soutènement (1) situé côté paroi, les moyens de bridage (A) conjugués à l'extrémité du profilé de soutènement (1) situé côté paroi présentant une éclisse (10) qui passe sur celui-ci et qui est munie d'ouvertures de passage (25, 26), une pour chacune des têtes en forme de crochet des vis (11) de ces moyens de bridage (A), ainsi que d'un tenon (15) conjugué au profilé de soutènement situé côté paroi, un tenon (14) conjugué au profilé de soutènement (2) situé côté galerie étant prévu sur le demi-collier (9') des moyens de bridage (B) qui sont conjugués à l'extrémité du profilé de soutènement (2) situé côté galerie, caractérisé en ce qu'au moins le demi-collier (9) des moyens de bridage (A) conjugués à l'extrémité du profilé de soutènement situé côté paroi est constitué de deux parties (16) qui, dans les régions de leur surface de contact (17), sont amovi- blement liées l'une à l'autre, les contours de contact réciproque des demi-colliers (9) et du profilé de soutènement (2) situé côté galerie et les ouvertures de passage (25, 26) dans l'éclisse (10) étant formés de façon telle qu'il se produise, sous l'effet du relâchement des deux parties (16), un mouvement d'écartement des vis (11) à tête en forme de crochet et des parties de demi-collier (16), autorisant un glissement limité, gêné par frottement, du profilé de soutènement situé côté galerie.

2. Paire de moyens de bridage selon la revendication 1, caractérisé en ce que le demi-collier (9) est subdivisé en deux moitiés.

3. Paire de moyens de bridage selon la revendication 1 ou 2, caractérisé en ce que les parties (16) du demi-collier (9) présentent, dans les régions de leur surface de contact (17), des gradins mutuellement conjugués (18) qui s'engagent l'un dans l'autre avec conjugaison de formes.

4. Paire de moyens de bridage selon la revendication 1, ou selon l'une des revendications précédentes, caractérisé en ce que les parties (16) du demi-collier (9) sont pourvues, dans les régions de leur surface de contact (17), d'appendices (19) formant saillie et mutuellement conjugués.

5. Paire de moyens de bridage selon la revendication 4, caractérisé en ce que les appendices (19) sont réalisés en forme d'aile et sont munis d'ouvertures de passage (20) alignées l'une sur l'autre, dans lesquelles sont introduits un ou plusieurs moyens de fixation assemblant l'une à l'autre les parties (16) du demi-collier (9).

6. Paire de moyens de bridage selon la revendication 4, caractérisé en ce que les appendices (19) des deux parties (16) sont formés de façon à constituer un corps en forme de collonne ou de tube.

7. Paire de moyens de bridage selon la revendication 6, caractérisé en ce que les appendices (19) présentent, en leurs bords inférieurs, des bourrelets qui se complètent en un anneau fermé (21).

8. Paire de moyens de bridage selon la revendication 6 ou 7, caractérisé en ce qu'un ou plusieurs moyens de fixation passent sous les appendices (19).

9. Paire de moyens de bridage selon la revendication 1, ou selon l'une des revendications précédentes, caractérisé en ce que l'éclisse (10) possède, vue en plan, un contour en forme de lunettes dont les deux régions extérieures (23, 24) sont disposées dans un plan parallèle au plan de la portion en forme d'étrier (22), et en ce que, dans les ajours (25, 26) des éclisses (10), il est prévu, pour les têtes des vis de fixation (11), des surfaces d'appui (27) qui se raccordent aux bords de ces ajours (25, 26), cela dans les régions (23, 24) des bords de l'éclisse (10), sur l'axe longitudinal médian (28) desdits ajours (25, 26).
